# EUROPÄISCHE PATENTSCHRIFT

(11) **EP 1 618 298 B1**
(45) Veröffentlichungstag und Bekanntmachung des Hinweises auf die Patenterteilung: **02.07.2008**
(21) Anmeldenummer: 04707203.8
(22) Anmeldetag: 02.02.2004
(51) Int. Cl.: F02M 51/06, F02M 45/08

(54) **BRENNSTOFF-EINSPRITZVENTIL FÜR BRENNKRAFTMASCHINEN**
FUEL INJECTION VALVE FOR AN INTERNAL COMBUSTION ENGINE
SOUPAPE D'INJECTION DE CARBURANT POUR MOTEURS A COMBUSTION INTERNE

(30) Priorität: 29.04.2003 DE 10319285
(43) Veröffentlichungstag der Anmeldung: 25.01.2006
(73) Patentinhaber: Compact Dynamics GmbH, 82319 Starnberg (DE)
(72) Erfinder: GRÜNDL, Andreas, 82319 Starnberg (DE); HOFFMANN, Bernhard, 82319 Starnberg (DE)
(74) Vertreter: Schmidt, Steffen J.
(86) Internationale Anmeldenummer: PCT/EP2004/000929
(87) Internationale Veröffentlichungsnummer: WO 2004/097207

(56) Entgegenhaltungen:
- FR-A- 2 194 888
- US-A- 4 156 506
- US-A- 5 035 360
- US-A- 5 207 410
- US-A- 6 065 684
- US-A1- 2001 019 085
- PATENT ABSTRACTS OF JAPAN vol. 1999, no. 03, 31. März 1999 (1999-03-31) -& JP 10 335139 A (DENSO CORP), 18. Dezember 1998 (1998-12-18)

## Beschreibung

### Hintergrund der Erfindung

Die Erfindung betrifft ein Brennstoff-Einspritzventil für Brennstoff-Einspritzanlagen von Brennkraftmaschinen, insbesondere zum direkten Einspritzen von Brennstoff in einen Brennraum einer Brennkraftmaschine. Grundsätzlich ist es möglich, die Erfindung sowohl bei direkt einspritzenden als auch bei konventionellen, in das Saugrohr einspritzenden Motoren zu verwenden.

Das erfindungsgemäße Brennstoff-Einspritzventil hat einen Brennstoff-Einlaß, der dazu eingerichtet ist, Brennstoff in das Brennstoff-Einspritzventil einströmen zu lassen, und eine elektrisch ansteuerbare Betätigungseinrichtung die mit einer Ventilanordnung zusammenwirkt, um Brennstoff in direkt oder indirekt gesteuerter Weise durch einen Brennstoff-Auslaß in den Brennraum ausströmen zu lassen. Dabei weist die elektromagnetische Betätigungseinrichtung eine zu bestromende Elektromagnet-Spulenanordnung, eine mit dieser zusammenwirkende im Wesentlichen weichmagnetische Magnet-Jochanordnung, sowie eine mit dieser zusammenwirkende im Wesentlichen weichmagnetische Magnet-Ankeranordnung auf.

Die KFZ-Verbrennungsmotoren-Industrie steht durch die stetig steigenden Anforderungen der Abgasgesetzgebung mit weiter sinkenden Grenzwerten vor der Herausforderung, durch eine Optimierung des Einspritzvorgangs von Kraftstoff in die Brennkammer die Entstehung von Schadstoffen am Ort ihrer Entstehung zu optimieren. Kritisch sind insbesondere NOₓ- und Ruß-Emissionen. Durch die Entwicklung von Einspritzsystemen mit immer höheren Einspritzdrücken und hochdynamischen Injektoren, sowie durch gekühlte Abgasrückführung und Oxidationskatalysatoren ist es zwar möglich gegenwärtige Grenzwerte einzuhalten. Allerdings scheint das Potenzial der bisherigen Maßnahmen zur Emissionsreduzierung erreicht zu sein. Damit rücken variable Einspritzverlauffonnungen In den Vordergrund. Hierbei wird die Kraftstoff-Einspritzrate wahlweise durch Mehrfacheinspritzung oder durch gezieltes Modulieren des Hubes der Düsennadel variiert.

### Stand der Technik

Ein Brennstoff-Einspritzventil der oben genannten Art ist in den unterschiedlichsten Ausgestaltungen von mehreren Herstellern (Robert Bosch, Siemens VDO Automotive) bekannt. Allerdings haftet diesen bekannten Anordnungen der Nachteil an, dass die Anzahl der Hübe pro Arbeitstakt der Brennkraftmaschine sehr eingeschränkt ist. Insbesondere ist es damit nicht möglich, bei hochtourigen Brennkraftmaschinen die für ein effizientes Motormanagement erforderlichen Mehrfacheinspritzungen pro Arbeitstakt in der erforderlichen Anzahl bereit zu stellen. Auch das präzise Variieren des Hubes der Ventilnadel ist bei diesen Anordnungen nur sehr eingeschränkt möglich. In beiderlei Hinsicht haben sich die konventionellen elektromagnetischen Betätigungseinrichtungen als ein begrenzender Faktor für die Weiterentwicklung effizienter Brennstoff-Einspritzventile herausgestellt.

Ein bekannter Ansatz zur Überwindung dieser Einschränkung besteht darin, anstelle der elektromagnetischen Betätigungseinrichtung einen Piezo-Linear-Aktor vorzusehen. Abgesehen von den hohen Kosten und dem relativ großen erforderlichen Bauraum des Piezo-Unear-Aktors ist auch deren temperaturabhängiges Verhalten in unmittelbarer Nähe zum Brennraum einer Brennkraftmaschine nachteilig. Auch erlauben Piezoantriebe heutiger Bauart nur etwa 3 bis 5 Einspritzvorgänge je Arbeitstakt des Verbrennungsmotors, wobei Öffnungs-/Schließ-Zyklen von etwa 100 µsec realisierbar sind. Insgesamt war bisher dieser Art von Brennstoff Einspritzventilen im Einsatz von Serien-Fahrzeugen In größerem Stil versagt. Außerdem ist der Hub-Weg eines Piezo-Linear-Aktors bei vorgegebener Baulänge sehr beschränkt und wird derzeit mittels aufwendiger Hebelanordnungen auf ca. 100 bis 200 µm vergrößert. Schließlich gestaltet sich nach wie vor die präzise Modulation des Hubes der Düsennadel mittels des Piezo-Unear-Aktors bei der hohen Dynamik und den zunehmend hohen Drücken in der Brennkammer, insbesondere bei der Diesel-Direkteinspritzung, als schwierig.

Aus der DE 100 05 182 A1 ist ein elektromagnetisches Einspritzventil zur Steuerung einer in eine Verbrennungskraftmaschine einzuspeisenden Kraftstoffmenge mit einem durch ein Elektromagnetspulensystem betätigbaren Ventilkörper bekannt, wobei der Ventilkörper mit einem Magnetanker des Elektromagnetspulensystems zusammenwirkt. Das wesentliche Merkmal dieser Anordnung besteht darin, dass das Elektromagnetspulensystem wenigstens zwei zur Mittellängsachse symmetrische und konzentrisch angeordnete Spulen mit identischen Kenngrößen aufweist, die derart in einen Magnetkreis integriert sind, dass zwischen zwei benachbarten Spulen jeweils ein erster Polkörper angeordnet ist, und die innere und äußere Spule jeweils einem zweiten Polkörper benachbart ist. Weiterhin ist es wesentlich, dass die Polkörper derart dimensioniert sind, dass eine radiale Schnittfläche eines mittleren ersten Polkörpers der Summe der Schnittflächen der benachbarten zweiten Polkörper entspricht. Insgesamt hängt bei dieser Anordnung die Funktion erheblich von der Symmetrie der räumlichen Gestaltung des Elektromagnetspulensystems ab. Die Zeitverzögerung des elektrischen und des magnetischen Feldaufbaus hängt dabei vornehmlich von der Geometrie des Magnetkreises und insbesondere von der Felddiffusion und den auftretenden Wirbelströmen ab.

Allerdings stellt die bei dieser Anordnung notwendige konstruktive und elektrische/ magnetische Symmetrie des Elektromagnetspulensystems wie zum Beispiel die Dimensionierung bzw. das Verhältnis der radialen Schnittflächen der Polkörper zueinander eine erhebliche Einschränkung dar. Außerdem sind auch bei dieser bekannten Anordnung die erzielbaren Ventilschaltzeiten, Ventilwege und Ventilschließkräfte angesichts der eingangs erläuterten Anforderungen allenfalls als unzureichend zu bezeichnen.

Die US 5,035,360 zeigt ein Brennstoff-Einspritzventil für Brennstoff-Einspritzanlagen von Brennkraftmaschinen zum direkten Einspritzen von Brennstoff in einen Brennraum einer Brennkraftmaschine. Das Brennstoff-Einspritzventil hat einen Brennstoff-Einlaß und eine elektrisch ansteuerbare Betätigungseinrichtung, die mit einer Ventilanordnung zusammenwirkt, um Brennstoff durch einen Brennstoff-Auslaß in den Brennraum ausströmen zu lassen. Die Betätigungseinrichtung hat eine zu bestromende Magnet-Spulenanordnung, eine mit dieser zusammenwirkende weichmagnetische Magnet-Jochanordnung sowie eine mit dieser zusammenwirkende weichmagnetische Magnet-Ankeranordnung. Die Magnet-Jochanordnung hat mehrere Polstege, die von Elektromagnet-Spulenanordnungen umgeben sind, die dazu eingerichtet sind, an gegenüberliegenden Flanken der Polstege jeweils gegensinnig gerichteten elektrischen Strom vorbeizuführen.

### Der Erfindung zugrunde liegendes Problem

Damit besteht bei bekannten Brennstoff-Einspritzventilen das Problem, eine kompakt bauende und kostengünstige Anordnung eines Brennstoff-Einspritzventils bereitzustellen, die langzeitstabil und tauglich für den Einsatz in Groß-Serien ist und eine ausreichend hohe Hubzahl pro Arbeitstakt der Brennkraftmaschine mit den erforderlichen Öffnungs-/Schließ-Kräften auszuführen in der Lage ist. Die vorliegende Erfindung hat zum Ziel, solche Brennstoff-Einspritzventile bereitzustellen.

### Erfindungsgemäße Lösung

Die Erfindung löst dieses Problem bei einer Ventilanordnung der oben genannten Art durch die Merkmale des Anspruchs 1. Überraschenderweise hat sich gezeigt, dass es nicht erforderlich ist, von einer elektromagnetischen Betätigungseinrichtung als Ventilantrieb auf einen Piezo-Linear-Aktor mit allen seinen ihm eigenen Nachteilen und Problemen umzustellen. Vielmehr kann durch die erfindungsgemäße Ausgestaltung der Komponenten der elektromagnetischen Betätigungseinrichtung erreicht werden, dass das Brennstoff-Einspritzventil nicht nur die für Otto-Motoren erforderlichen Öffnungs-/Schließ-Kräfte, sondern sogar die für eine Diesel-Direkt-Einspritzung erforderlichen Öffnungs/Schließ-Kräfte bei erheblich mehr Hüben pro Arbeitstakt (mindestens etwa doppelt so viele wie ein Piezo-Linear.Aktor heutiger Bauart) mit einer elektromagnetischen Betätigungseinrichtung bereitstellen kann.

Mit anderen Worten erlaubt die erfindungsgemäße Ventilanordnung die Realisierung von Öffnungs-/Schließ-Zyklen mit etwa 40 - 50 µsec und weniger. Damit sind Mehrfach-Einspritzvorgänge für ein effizientes Motormanagement sowohl für Otto-Motoren, als auch für Dieselmotoren möglich. Außerdem ist es auch möglich, den Brennstoffdurchsatz durch das Brennstoff-Einspritzventil dadurch zu erhöhen, dass mit der erfindungsgemäßen Ventilanordnung der Hubweg des Ventilgliedes bei vergleichbarer Hubzeit etwa 3 bis 6 mal größer sein kann als bei einem Piezo-Linear-Aktor heutiger Bauart. Darüber hinaus erlaubt die erfindungsgemäße Anordnung eine sehr präzise Steuerung des Verlaufs des Hubweges über der Zeit. Der Stand der Technik (zum Beispiel aus der DE 100 05 182 A1) fordert eine zentralsymmetrische Geometrie der Polstege. Hierbei haben außerdem die äußeren Eisenringe einen geringeren Querschnitt als die inneren, etc. Dies wirkt sich auf die Gestaltung des Magnet-Ankers aus. Demgegenüber erlaubt die Erfindung eine Insoweit freie Dimensionierung des Magnetjoches, der Magnet-Spulen- und Ankeranordnung, woraus bei der Erfindung zum Beispiel ein verhältnismäßig leichtgewichtigerer Magnetanker mit einer verbesserten Ventil-Dynamik resultiert.

### Weiterbildungen und Ausgestaltungen der Erfindung

Bei einer ersten Ausgestaltung des erfindungsgemäßen Brennstoff Einspritzventils haben die Polstege ein Rastermaß, das etwa 2 bis etwa 30 mal, vorzugsweise etwa 5 bis etwa 20 mal, und besonders vorzugsweise etwa 10 mal größer ist als ein zwischen der Magnet-Jochanordnung und der Magnet-Ankeranordnung gebildeter Luftspalt in einer Ruhestellung der Betätigungseinrichtung. Das Verhältnis zwischen dem Rastermaß der Polstege, also einer Abmessung, die die magnetisch wirksame Fläche der Polstege mitbestimmt, und dem Luftspalt ist eine die Funktionalität des Ventils erheblich beeinflussende Größe. Die Erfindung geht davon aus, dass das Verhältnis im Bereich zwischen etwa 2 und etwa 30 liegen sollte, wobei jede Verhältniszahl zwischen diesen Grenzen im Bereich der Erfindung liegt und in erster Linie von den konstruktiven Gegebenheiten oder Anforderungen (verfügbarer Einbaudurchmesser, Länge, erforderlicher Ventilhub, Ventilglied-Dynamik, etc.) abhängt.

Indem die Polstege eine zur Mittellängsachse des Brennstoff-Einspritzventils im Wesentlichen asymmetrische Gestalt aufweisen wird vermieden, dass Fertigungsungenauigkeiten oder Schwankungen bei der Magnetfelderzeugung, oder Temperaturschwankungen zu unerwünschten Betriebszuständen führen. Vielmehr stellt sich die zur Mittellängsachse nicht rotations-symmetrische Gestaltung des Magnetjochs bzw. der Magnetspule insofern wesentlich unempfindlicher dar.

In einer Ausführungsform der Erfindung haben dazu die Polstege eine zur Mittellängsachse des Brennstoff Einspritzventils spiralförmige Gestalt. In einer anderen Ausführungsform der Erfindung haben die Polstege eine im Wesentlichen mehreckige, vorzugsweise viereckige Gestalt und sind nebeneinander unter Bildung von Zwischenräumen zur Aufnahme der Elektromagnet-Spulenanordnungen angeordnet, wobei die Polstege vorzugsweise parallel zueinander angeordnet sind.

Wenigstens zwei benachbarte Polstege sind von wenigstens einer Elektromagnet-Spulenanordnung zumindest teilweise mäanderformig umgeben. Eine Eigenschaft der Erfindung besteht darin, dass zumindest eine Elektromagnet-Spulenanordnung nicht-kreisringförmig gestaltete Polstege zumindest teilweise einschließt. Diese, in der Herstellung sehr effiziente Bauart erlaubt es, zwischen zwei Lagen aus Weicheisen enthaltendem Blech ein Strom leitendes Band zur Bildung der Magnet-Spulenanordnung und ein Weicheisen enthaltendes Blechband zur Bildung eines Stator-Jochrückens anzuordnen. Dabei grenzen das Strom leitende Band und das Weicheisen enthaltende Blechband an jeweils einer Längskante - elektrisch isoliert - aneinander an.

Um besonders schlanke oder langgezogene Bauformen mit großen Halte- oder Schließkräften zu realisieren kann eine Kaskadierung von mehreren Ventilantrieben entlang der Bewegungsachse der Ventilanordnung erfolgen, indem die Betätigungseinrichtung mehr als eine Baugruppe, gebildet durch die Magnet-Spulenanordnung, die Magnet-Jochanordnung, und die Magnet-Ankeranordnung aufweist. Diese Baugruppen wirken dabei gemeinsam auf die Ventilanordnung - entweder gleichsinnig oder gegensinnig.

Erfindungsgemäß wirkt die Betätigungseinrichtung auf ein bewegliches Ventilglied ein, um dieses gegenüber einem mit dem Ventilglied zusammenwirkenden und stromabwärts zu dem Brennstoff-Elnlaß angeordneten ortsfesten Ventilsitz zwischen einer Offen-Stellung und einer Geschlossen-Stellung zu bewegen. Damit kann eine direkt schaltende Ventilanordnung realisiert werden.

Bei einer anderen Ausgestaltung des erfindungsgemäßen Brennstoff-Einspritzventils wirkt die Betätigungseinrichtung auf ein bewegliches Ventilglied ein, um dieses gegenüber einem mit dem Ventilglied zusammenwirkenden ortsfesten Ventilsitz zwischen einer Offen-Stellung und einer Geschlossen-Stellung zu bewegen. Damit ist ein gesteuertes Ablassen von Brennstoff in eine Rückführleitung zu ermöglicht wenn ein zweites, federbelastetes Ventilglied zusammen mit einem zweiten Ventilsitz durch den im Brennraum herrschenden Druck nicht geöffnet wird, und ein gesteuertes Ablassen von Brennstoff in den Brennraum ermöglicht, wenn das zweite, federbelastete Ventilglied zusammen mit dem zweiten Ventilsitz durch den im Brennraum herrschenden Druck geöffnet wird. Damit kann eine indirekt schaltende Ventilanordnung realisiert werden.

Erfindungsgemäß können die Magnet-Jochanordnung und/oder die Magnet-Ankeranordnung exzentrisch oder asymmetrisch zu einer Mittelachse des Brennstoff-Einspritzventils angeordnet sein.

In einer bevorzugten Ausführungsform kann die weichmagnetische Magnet-Jochanordnung aus wenigstens zwei zusammengefügten Schalen-Teilen mit Ausnehmungen gebildet sein, wobei in jeder Ausnehmung jeweils eine Elektromagnet-Spulenanordnung aufgenommen ist, die in Bewegungsrichtung im Wesentlichen bündig mit der jeweiligen Stirnfläche eines der Schalen-Teile abschließt, wobei die Stirnflächen zusammen einen Hohlraum begrenzen, In dem die Magnet-Ankeranordnung längs der Mittellängsachse beweglich aufgenommen ist.

Die Elektromagnet-Spulenanordnung kann auf wenigstens einer Seite der weichmagnetischen Magnet-Ankeranordnung durch eine mehrere Elektromagnet-Spulen gebildet ist, die etwa bündig mit einer der Stirnflächen einer der Schalen-Hälften abschließen.

Dabei können die einzelnen Ring-Spulen eine Dicke von etwa 20 bis etwa 80 % des Magnet joch-Eisens haben. Außerdem können die einzelnen Spulen auf einer Seite der weichmagnetischen Magnet-Ankeranordnung dazu eingerichtet sein, gegensinnig bestromt zu werden.

Weiterhin kann zwischen den einzelnen Spulen wenigstens auf einer Seite der weichmagnetischen Magnet-Ankeranordnung das Joch-Eisen durch gegeneinander isolierte Eisenbleche gebildet sein.

Der Erfindung liegt das Prinzip zugrunde, die Elektromagnet-Spulenanordnung und die Magnet-Ankeranordnung im Wesentlichen rechtwinkelig zueinander zu orientieren.

Erfindungsgemäß können die die Magnet-Spulenanordnung und die Magnet-Ankeranordnung sich in radialer Richtung zur Mittellängsachse zumindest teilweise, vorzugsweise vollständig überlappen. Damit wird ein besonders effizienter Magnetkreis realisiert, der sehr geringe Ventil-Öffnungs-/Schließ-Zeiten erlaubt.

Bei einer Ausführungsform des erfindungsgemäßen Brennstoff-Einspritzventils kann die Magnet-Jochanordnung als ein im Wesentlichen zylindrischer weichmagnetischer Scheibenkörper mit radial oder tangential zur Mittellängsachse orientierten Unterbrechungen gestaltet sein. Diese Unterbrechungen können einfache Schlitze sein oder zur Erhöhung der Stabilität der Magnet-Jochanordnung durch Material gebildet sein, das einen höheren magnetischen Widerstand als das Material des weichmagnetischen Scheibenkörpers hat.

Bei einer anderen Ausführungsform des erfindungsgemäßen Brennstoff-Einspritzventils kann die Magnet-Ankeranordnung durch zwei oder mehr von einander räumlich getrennte streifenförmige weichmagnetische Abschnitte gebildet sein. Auch hier können die räumlichen Trennungen einfache Schlitze sein oder zur Erhöhung der Stabilität durch Material gebildet sein, das einen höheren magnetischen Widerstand als das Material der streifenförmigen weichmagnetischen Abschnitte hat.

Die Magnet-Ankeranordnung kann eine weichmagnetische Scheibe mit Ausnehmungen, vorzugsweise radial orientierten, zum Rand der Scheibe reichenden Schlitzen, oder Langlöchern gestaltet sein. Auch hier können die zum Rand der Scheibe reichenden Schlitzen oder Langlöcher einfache Ausnehmungen sein oder zur Erhöhung der Stabilität durch Material gebildet sein, das einen höheren magnetischen Widerstand als das Material der weichmagnetischen Scheibe hat.

Die Magnet-Ankeranordnung kann auch mehrlagig aufgebaut sein, wobei zwischen zwei Weicheisenlagen eine Keramiklage angeordnet ist. Dieser Schichtaufbau ist an der Ventilstange befestigt. Zur weiteren Verbesserung der Stabilität können die beiden Eisenlagen auch entlang des Außenumfangs noch miteinander verbunden sein.

Weiterhin können die weichmagnetische Ankeranordnung und das Ventilglied miteinander verbunden und durch eine Federanordnung in die Offen-Stellung oder die Geschlossen-Stellung vorgespannt und durch Bestromen der Magnet-Spulenanordnung in die Geschlossen-Stellung oder die Offen-Stellung zu bringen sein.

Gemäß einer anderen Ausführungsform des erfindungsgemäßen Brennstoff-Einspritzventils können auch zwei der oben beschriebenen Betätigungseinrichtungen vorgesehen sein, die auf das Ventilglied gegensinnig wirken und dieses bei jeweiliger Bestromung in die Geschlossen-Stellung bzw. die Offen-Stellung bringen.

Das erfindungsgemäße Brennstoff-Einspritzventil kann dazu eingerichtet und dimensioniert sein, in den Brennraum einer fremd gezündeten Brennkraftmaschine, oder in den Brennraum einer selbstzündenden Brennkraftmaschine zu ragen.

Weitere Vorteile, Ausgestaltungen oder Variationsmöglichkeiten ergeben sich aus der nachfolgenden Beschreibung der Figuren In denen die Erfindung im Detail erläutert ist.

### Kurzbeschreibung der Figuren

Fig. 1 zeigt eine schematische Darstellung im Längsschnitt durch ein Brennstoff-Einspritzventil gemäß einer ersten Ausführungsform der Erfindung.
Fig. 2 zeigt eine schematische Draufsicht auf einen Querschnitt einer Weichmagnet-Ankeranordnung aus Fig. 1, geschnitten entlang der Linie II-II.
Fig. 3 zeigt eine schematische Draufsicht auf eine nicht den Erfindungsgegenstand zeigende Weichmagnet-Jochanordnung mit einer Magnetspulenanordnung.
Fig. 4 zeigt eine schematische Draufsicht auf eine Weichmagnet-Jochanordnung und eine Magnetspulenanordnung gemäß einer zweiten Ausführungsform der Erfindung.
Fig. 5 zeigt eine schematische Draufsicht auf eine nicht den Erfindungsgegenstand zeigende Weichmagnet-Jochanordnung und eine Magnetspulenanordnung.
Fig. 6 zeigt eine seitliche perspektivische Darstellung der Weichmagnet-Jochanordnung und der Magnetspulenanordnung gemäß Fig. 5.
Fig. 7 zeigt eine seitliche teilweise längsgeschnittene Darstellung der Ventilstange mit einer Ankeranordnung, die ein Kastenprofil aufweist.

### Detaillierte Beschreibung derzeitig bevorzugter Ausführungsformen

In Fig. 1 ist Brennstoff-Einspritzventil mit einem zu einer Mittellängsachse M im wesentlichen rotationssymmetrischen Ventilgehäuse 10 im schematischen Längsschnitt in einer halb geöffneten Stellung gezeigt. Ein derartiges Brennstoff-Einspritzventil dient zum direkten Einspritzen von Brennstoff in den nicht weiter veranschaulichten Brennraum einer Brennkraftmaschine. Das Brennstoff-Einspritzventil 10 hat einen radial orientierten, seitlichen Brennstoff-Einlaß 12, durch den mittels einer nicht weiter veranschaulichten Pumpe oder sonstigen Druckgeber unter Druck gesetzter Brennstoff in das Brennstoff Einspritzventil einströmen kann. Es ist jedoch auch möglich, den Brennstoff-Einlaß etwa im mit 14 angedeuteten zentralen in Fig. 1 oberen Bereich des Brennstoff-Einspritzventils vorzusehen. Von dem Brennstoff-Einlaß 12 reicht ein zentraler Brennstoff-Kanal 16 durch ein Rohr 17 zu einem Brennstoff-Auslaß 18. An Ende des zentralen Brennstoff-Kanals 16 ist eine Ventilanordnung 20 vorgesehen, um den Brennstoff In gesteuerter Weise durch den Brennstoff-Auslaß 18 in den Brennraum der Brennkraftmaschine ausströmen zu lassen.

Die Ventilanordnung 20 ist durch ein sich in dem zentralen Brennstoff-Kanal 16 be-findliches und zum Brennstoff-Auslaß 18 hin konisch verjüngendes Ventilglied 20a und einen mit dem Ventilglied 20a zusammenwirkenden Ventilsitz 20b gebildet, der entsprechend der Form des Ventilgliedes 20a gestaltet ist.

Das Ventilglied 20a ist über eine Betätigungsstange 22 mit einer elektrisch ansteuerbaren Betätigungseinrichtung 24 verbunden, um das Ventilglied 20a zwischen einer Offen-Stellung und einer Geschlossen-Stellung (in Fig. 1 auf und ab) zu bewegen. Damit wird von dem Brennstoff-Einlaß 12 kommender und durch den zentralen Brennstoff-Kanal 16 strömender, unter Druck stehender Brennstoff in gesteuerter Weise durch den Brennstoff-Auslaß 18 in den Brennraum ausgestoßen.

Die Betätigungseinrichtung 24 ist gebildet durch eine Elektromagnet-Spulenanordnung 24a, eine mit dieser zusammenwirkende weichmagnetische Magnet-Jochanordnung 24b, sowie eine mit dieser zusammenwirkende weichmagnetische Magnet-Ankeranordnung 24c. Dabei ist die weichmagnetische Magnet-Jochanordnung 24b aus zwei etwa auf Höhe der Schnittlinie II - II zusammengefügten Schalen-Hälften 24b' und 24b" mit Ausnehmungen 26a, 26b gebildet. Die Ausnehmungen 26a, 26b haben bei der Ausführungsform nach Fig. 1 in der Draufsicht die in den Fig. 4 und 5 gezeigte Längserstreckung und sind durch ebenfalls etwa trapez- oder parallelogrammförmige Polstege 25b begrenzt. In den Ausnehmungen 26a, 26b ist jeweils eine Elektromagnet-Spulenanordnung 24a' und 24 a" aufgenommen, die bündig mit den jeweiligen Stirnflächen 27a, 27b der Schalen-Hälften 24b' und 24b" abschließen.

Die Stirnflächen 27a, 27b der Schalen-Hälften 24b' und 24b" begrenzen einen Hohlraum 28, in dem die Magnet-Ankeranordnung 24c längs der Mittelachse M beweglich aufgenommen ist.

In der in Fig. 1 gezeigten Anordnung haben die Elektromagnet-Spulenanordnungen bzw. die Magnetjochanordnung die in Fig. 3 gezeigte Konfiguration, bei der die Polstege 25b eine im Wesentlichen viereckige Gestalt haben und nebeneinander unter Bildung von Zwischenräumen zur Aufnahme der Elektromagnet-Spulenanordnungen 24a', 24 a" angeordnet sind. Dabei sind die Polstege 25b vorzugsweise parallel zueinander angeordnet. Die Magnetjochanordnung kann hier aus einstückigem Weicheisen gebildet sein, aus dem die Polstege bzw. die Zwischenräume ausgeformt sind. In ein derartiges einstückiges Weicheisen-Formteil können Unterbrechungen in Form von Schlitzen oder Langlöchern eingearbeitet sein, die mit elektrisch isolierendem Material gefüllt sind. Es ist aber auch möglich, die Magnetjochanordnung als Formteil aus gesintertem Eisenpulver herzustellen oder aus mehreren gegeneinander isolierten Teilstücken zu montieren und zu ggf. verkleben.

Fig. 2 zeigt die weichmagnetische Magnet-Ankeranordnung 24c. Sie hat eine weichmagnetische Ankerscheibe 24c, die um die Mittelachse M herum angeordnet ist. Um die in der Ankerscheibe 24c induzierten Wirbelströme beim Betrieb des Brennstoff-8nspritzventils möglichst gering zu halten, ist die Ankerscheibe 24c mit radial orientierten Unterbrechungen 36 versehen. Diese Unterbrechungen haben die Gestalt von zum Rand der Ankerscheibe 24c reichenden Schlitzen 36. Dadurch entstehen radial orientierte Streifen 25, die im Zentrum der Scheibe 24c miteinander verbunden sind.

Aus dem Vorstehenden wird deutlich, dass die Elektromagnet-Spulenanordnung 24a und die radial orientierten Streifen 25 der weichmagnetischen Ankerscheibe 24c im Wesentlichen rechtwinkelig zueinander orientiert sein können. Es versteht sich, dass dies entweder in der vorstehend beschriebenen Form mit radial orientierten Streifen 25 der Anker-Anordnung 24b und einer spiralförmigen Elektromagnet-spulenanordnung 24a bzw. Magnet-Jochanordnung 24b realisiert werden kann, oder umgekehrt. Aber auch mit Ankerteilen und einer sternförmig gestalteten Elektromagnet Spulenanordnung.

Die Magnet-Ankeranordnung 24c ist eine kreisrunde eisenhaltige Scheibe mit einer weiter unten im Detail beschriebenen Gestalt. Die Etektromagnet-Spulenanordnung 24a und die Magnet-Ankeranordnung 24c überlappen sich in radialer Richtung bezogen auf die Mittelachse (M). Wie In der Fig. 1 gezeigt ist, hat die Elektromagnet-Spulenanordnung 24a einen geringeren Außendurchmesser als die Ankerscheibe 24c, so dass der aus der Elektromagnet-Spulenanordnung 24a hervorgerufene magnetische Fluss praktisch ohne nennenswerte Streu-Verluste in die Ankerscheibe 24c eindringt. Damit wird ein besonders effizienter Magnetkreis realisiert, der sehr geringe Ventil-Öffnungs-/Schließ-Zeiten sowie hohe Haltekräfte erlaubt.

Die Ankerscheibe 24c kann - unabhängig von der Gestaltung des Magnetjoches bzw. der Magnet-Spulenanordnung - auch eine geschlossene Kreisscheibe aus Weicheisen sein, sofern die oben beschriebene Ausgestaltung des Magnetjoches bzw. der Magnet-Spulenanordnung sicherstellt, dass die Streuverluste bzw. Wirbelstromverluste gering genug für den jeweiligen Einsatzzweck sind.

Wie in Fig. 1 veranschaulicht, ist die Ankerscheibe 24c mit der Betätigungsstange 22 starr verbunden und in einem durch die Schalen-Hälften 24b' und 24b" der Magnet-Jochanordnung 24b begrenzten Ankerraum 34 längs der Mittelachse M in dem Rohr 17 geführt längsbeweglich aufgenommen. Dabei Ist die Ankerscheibe 24c mit der Betätigungsstange 22 durch eine zur Mittelachse M koaxial angeordnete Schraubenfeder 40 belastet, so dass das am Ende der Betätigungsstange 22 befindliche Ventilglied 20a in dem Ventilsitz 20b fluiddicht sitzt, also in seine Geschlossen-Stellung gedrängt ist. Beim Bestromen einer der Spulen (zum Beispiel 24a') der Elektromagnet-Spulenanordnung 24a wird in der Magnet-Jochanordnung 24b ein wirbelstromarmes Magnetfeld induziert, das die Ankerscheibe 24c mit der Betätigungsstange 22 in Richtung der jeweiligen Schalen-Hälfte 24b' zieht in der sich die bestromte Spule befindet. Damit bewegt sich das Ventilglied 20a von dem Ventilsitz 20b weg in seine Offen-Stellung. Beim Bestromen der anderen Spule (zum Beispiel 24a") der Elektromagnet-Spulenanordnung 24a bewegt sich das Ventilglied 20a In die jeweils andere Stellung zu dem Ventilsitz 20b hin in seine Geschlossen-Stellung. Eine am von dem Ventilglied 20a abliegenden Ende der Betätigungsstange 22 auf diese wirkende Schraubenfeder 40 hält das Ventilglied 20a bei unbestromter Elektromagnet-Spulenanordnung 24a in seiner Geschlossen-Stellung.

Eine nicht weiter im Detail veranschaulichte Ausgestaltung der Erfindung besteht darin, über die Betätigungsstange 22 mit dem Ventilglied 20a mehrere (zwei oder mehr) Ankerscheiben 24c zu koppeln, auf die jeweils von einer oder von beiden Seiten eine Sputen-Jochanordnung wirkt. Außerdem kann die Spulenanordnung 24a zu beiden Seiten der weichmagnetischen Magnet-Ankeranordnung 24c jeweils mehrteilig ausgestaltet sein. Dabei sind jeweils zwei oder mehr Elektromagnet-Spulenanordnungen 24a', 24a" vorgesehen, die im Wesentlichen bündig mit den jeweiligen Stirnflächen 27a, 27b der Schalen-Hälften 24b' und 24b" abschließen. Diese Ausführungsform kann bei gleichem Bauvolumen eine erhöhte Magnetfeld-Dichte und damit auch eine gesteigerte Ventilglied-Haltekraft und Ventilglied-l3etätigungsgeschwindigkeit haben. Durch die einzelnen Spulen einer auf Seite (oberhalb bzw. unterhalb) der jeweiligen Magnet-Ankeranordnung 24c fließt dabei abwechselnd gegensinnig gerichteter Strom. Das Joch-Eisen zwischen den einzelnen Spulen 24a einer Seite kann hier durch gegeneinander isolierte Eisenbleche gebildet sein.

Die beiden Ausführungsformen sind mit elektrisch ansteuerbaren Betätigungseinrichtungen 24 gezeigt, bei denen eine zentrale Betätigungsstange 22 von einer scheibenförmigen Magnet-Ankeranordnung 24c bewegt wird. Es ist auch möglich, anstelle der zentralen Betätigungsstange 22 ein Rohr vorzusehen, an dessen Stirnfläche der Magnet-Anker angeordnet ist.

Bei einer nicht den Erfindungsgegenstand zeigenden Ausführungsform des Magnet-Joches bzw. der Magnetspulen gemäß Fig. 3 ist jeder einzelne Polsteg von einer separaten Wicklung umgeben. Der besseren Übersicht wegen sind in Fig. 3 nicht alle Polstege mit Elektromagnet-Spulenanordnungen versehen dargestellt. Dabei sind alle Elektromagnet-Spulenanordnungen 24a' und 24 a" entweder gegensinnig gewickelt und gleichsinnig bestromt oder bei gleichsinniger Wicklung gegensinnig bestromt um an gegenüberliegenden Flanken 25a', 25a" der Polstege 25b jeweils gegensinnig gerichteten elektrischen Strom vorbeiführen.

Die Elektromagnet-Spulenanordnung in der in Fig. 4 gezeigten Konfiguration hat erfindungsgemäß eine (oder mehrere) Wicklungen die maanderförmig in die Ausnehmungen 26a, 26b zwischen die Polstege 25b der Magnet-Jochanordnung eingelegt ist (sind). Auch hier wird an gegenüberliegenden Flanken 25a, 25a" jedes der Polstege 25b jeweils gegensinnig gerichteter elektrischer Strom vorbeigeführt. Ersichtlich haben bei allen Ausführungsformen die Polstege 25b (und auch die. Ausnehmungen 26) eine zur Mittellängsachse M des Brennstoff-Einspritzventils im Wesentlichen asymmetrische Gestalt, wobei zumindest eine Elektromagnet-Spulenanordnung 24a', 24 a" nicht-kreisringförmig gestaltete Polstege zumindest teilweise so einschließt, dass an deren Flanken gegensinnig gerichteter elektrischer Strom vorbeigeführt wird.

Die in den Fig. 5 und 6 gezeigte nicht erfindungsgemäße Ausführungsform einer Elektromagnet-Spulenanordnung 24a wird mit der mit ihr zusammenwirkenden weichmagnetischen Magnet-Jochanordnung 24b integriert hergestellt. Dazu wird ein Weicheisen enthaltendes, lang gestrecktes Jochblech 50 beidseitig mit einem Leiterstreifen 52 umgeben, indem dieser um eine - im späteren, fertigen Zustand innen liegende - Längskante 50' des Jochblechs 50 umgeknickt wird. Neben dem leiterstreifen 52 wird ein Weicheisen enthaltendes Blechband 54 angeordnet, das genauso dick ist wie der Leiterstreifen 52 und ebenfalls um die - im fertigen Zustand innen liegende - Längskante 50' des Jochblechs 50 umgeknickt wird. Das neben dem Leiterstreifen 52 liegende Blechband 54 dient dazu, zusammen mit dem Abschnitt des Jochbleches 50, an dem es flächig anliegt, - im fertigen Zustand - den Rücken des Magnetjoches zu bilden. Der Leiterstreifen 52 überragt die - im fertigen Zustand außen liegende - seitliche Längskante 50" des Jochblechs 50 an beiden Enden zur elektrischen Kontaktierung. Anschließend wird eine zweite Lage eines ein Weicheisen enthaltenden, lang gezogenen Jochbleches 56 dagegen gelegt, so dass ein Schichtaufbau bestehend aus dem erstem Jochblech 50, den Leiterstreifen 52 und dem Blechband 54, sowie dem zweiten Jochblech 56 entsteht. Dieser Schichtaufbau wird anschließend in der in Fig. 5 gezeigten Weise spiralförmig zusammengerollt, um das aus einer Spule und einem Joch bestehende Gesamtgebilde zu erhalten. Nach dem spiralförmigen Zusammenrollen liegen die ersten und zweiten Jochbleche 50, 56 dicht aneinander an und das Gesamtgebilde ist ein zylindrischer Wickelkörper Es versteht sich, dass der Leiterstreifen 52 gegen die Weicheisen-Teite 50, 54, 56 elektrisch Isoliert ist.

Der in Fig. 1 gezeigte, zur Mittellängsachse M koaxiale Luftspalt zwischen der Magnet-Jochanordnung 24b und der Magnet-Ankeranordnung 24c in der Ruhestellung der Betätigungseinrichtung 24 gebildete Luftspalt ist etwa 10 mal größer als das Rastermaß der Polstege. Dabei ist das Rastermaß bei dieser Ausführungsform die Querabmessung der Polstege. Bei der Magnet-Jochanordnung 24b nach den Fig. 5, 6 ist das Rastermaß die Dicke des Jochbleches 40. Es sind auch andere Geometrien der Polstege möglich. Bestimmend für das Rastermaß sind die kleinsten Strukturen der Polstege, also deren Längsabmessungen, Querabmessungen, Dicke, etc. welche zu einer feinteiligen Gestalt der auf den Magnet-Anker wirkenden Pole des Magnetjoches führen. Dieses kleine Rastermaß führt zu hoher magnetischer Flussdichte und damit zu hohen Anzugs- bzw. Haltekräften der Ventilanordnung bzw. auch zu einer niedrigen Schaltzeit, da die elektrischen und magnetischen Verluste bzw. die induzierten Gegenkräfte sehr gering sind.

In Fig. 7 ist eine weitere Alternative für eine Ausgestaltung der Ankeranordnung gezeigt. Dabei ist die Ankerscheibe 24c mehrlagig aufgebaut. Zwischen zwei relativ dünnen - und damit wirbelstromarmen - Weicheisenlagen 24c' ist zur Erhöhung der mechanischen Stabilität eine Keramiklage 24c" angeordnet und a der Ventilstange 22 befestigt. Es versteht sich, dass die beiden Weicheisenlagen 24c' entweder vollständige Ankerscheiben oder in der oben beschriebenen Art augenommene Scheiben sein können. Auch können mehrere derartige Ankeranordnungen entlang der Ventilstange 22 verteilt angeordnet sein.

## Patentansprüche

1. Brennstoff-Einspritzventil für Brennstoff-Einspritzanlagen von Brennkraftmaschinen, insbesondere zum direkten Einspritzen von Brennstoff in einen Brennraum einer Brennkraftmaschine mit
- einem Brennstoff Einlaß (12), der dazu eingerichtet ist, Brennstoff in das Brennstoff-Einspritzventil einströmen zu lassen,
- einer elektrisch ansteuerbaren Betätigungseinrichtung (24) die mit einer Ventilanordnung (20) zusammenwirkt, um Brennstoff in direkt oder indirekt gesteuerter Weise durch einen Brennstoff Auslaß (18) in den Brennraum ausströmen zu lassen, wobei
-- die Betätigungseinrichtung (24) eine zu bestromende Magnet-Spulenanordnung (24a), eine mit dieser zusammenwirkende im Wesentlichen weichmagnetische Magnet-Jochanordnung (24b), sowie eine mit dieser zusammenwirkende im Wesentlichen weichmagnetische Magnet-Ankeranordnung. (24c) aufweist,
**dadurch gekennzeichnet, dass**
- die Magnet-Jochanordnung (24b) mehrere Polstege (25b) aufweist, die
-- zumindest teilweise von Elektromagnet-Spulenanordnungen (24a', 24 a") umgeben sind, die dazu eingerichtet sind, an gegenüberliegenden Flanken (25a', 25a'') der Polstege (25b) jeweils gegensinnig gerichteten elektrischen Strom vorbeiführen,
-- eine im Wesentlichen mehreckige Gestalt haben, nebeneinander unter Bildung von Zwischenräumen zur Aufnahme der Elektromagnet-Spulenanordnungen (24a', 24 a") angeordnet sind und parallel zueinander angeordnet sind, und wobei
-- wenigstens zwei benachbarte Polstege (25b) von wenigstens einer Elektromagnet-Spulenanordnung (24a', 24 a") mäanderförmig umgeben sind.

2. Brennstoff-Einspritzventil nach Anspruch 1, **dadurch gekennzeichnet, dass**
- die Polstege (25b) ein Rastermaß aufweisen, das 2 bis 30 mal, vorzugsweise 5 bis 20 mal, und besonders vorzugsweise etwa 10 mal größer ist als ein zwischen der Magnet-Jochanordnung (24b) und der Magnet-Ankeranordnung (24c) gebildeter Luftspalt in einer Ruhestellung der Betätigungseinrichtung (24).

3. Brennstoff-Einspritzventil nach einem der Ansprüche 1 oder 2, **dadurch gekennzeichnet, dass**
- jeweils ein Polsteg (25b) von wenigstens einer Elektromagnet-Spulenanordnung (24a', 24 a") zumindest teilweise umgeben ist.

4. Brennstoff-Einspritzventil nach einem der Ansprüche 1 bis 3, **dadurch gekennzeichnet, dass**
- die Betätigungseinrichtung (24) mehr als eine Baugruppe, gebildet durch die Magnet-Spulenanordnung (24a), die Magnet-Jochanordnung (24b), und die Magnet-Ankeranordnung (24c) aufweist, wobei diese Baugruppen gemeinsam gleichsinnig oder gegensinnig auf die Ventilanordnung (20) wirken.

5. Brennstoff-Einspritzventil nach einem der Ansprüche 1 bis 4, **dadurch gekennzeichnet, dass**
- die Betätigungseinrichtung (24) auf ein bewegliches Ventilglied (20a) der Ventilanordnung (20) einwirkt, um dieses gegenüber einem mit dem Ventilglied (20a) zusammenwirkenden und stromabwärts zu dem Brennstoff-Einlaß (12) angeordneten ortsfesten Ventilsitz (20b) zwischen einer Offen-Stellung und einer Geschlossen-Stellung zu bewegen.

6. Brennstoff-Einspritzventil nach einem der vorhergehenden Ansprüche, **dadurch gekennzeichnet, dass**
- die weichmagnetische Magnet-Jochanordnung (24b) wenigstens zwei zusammengefügte Schalen-Teile (24b', 24b") mit Ausnehmungen (26a, 26b) aufweist, in denen jeweils eine Elektromagnet-Spulenanordnung (24a', 24 a") aufgenommen ist, die im Wesentlichen bündig mit der jeweiligen Stirnfläche (27a, 27b) eines der Schalen-Teile (24b', 24b") abschließt, wobei die Stirnflächen (27a, 27b) zusammen einen Hohlraum (28) begrenzen, in dem die Magnet-Ankeranordnung (24c) längs der Mittellängsachse (M) beweglich aufgenommen ist.

7. Brennstoff-Einspritzventil nach einem der vorhergehenden Ansprüche, **dadurch gekennzeichnet, dass**
- dass die Elektromagnet-Spulenanordnung (24a', 24 a") auf wenigstens einer Seite der weichmagnetischen Magnet-Ankeranordnung (24c) durch mehrere, Elektromagnet-Spulen-Anordnungen gebildet ist, die im Wesentlichen bündig mit einer der Stirnflächen (27a, 27b) einer der Schalen-Hälften (24b', 24b") abschließen.

8. Brennstoff-Einspritzventil nach dem vorhergehenden Anspruch, **dadurch gekennzeichnet, dass**
- die einzelnen Spulen eine Dicke von etwa 20 bis etwa 80 % des zwischen zwei Spulen vorhandenen Magnetjoch-Eisens haben.

9. Brennstoff Einspritzventil nach einem der vorhergehenden Ansprüche, **dadurch gekennzeichnet, dass**
- die einzelnen Spulen auf einer Seite der weichmagnetischen Magnet-Ankeranordnung (24c) dazu eingerichtet sind, gegensinnig bestromt zu werden.

10. Brennstoff-Einspritzventil nach einem der vorhergehenden Ansprüche, **dadurch gekennzeichnet, dass**
- zwischen den einzelnen Spulen auf einer Seite der weichmagnetischen Magnet-Ankeranordnung (24c) das Joch-Eisen durch gegeneinander isolierte Eisenbleche gebildet ist.

11. Brennstoff Einspritzventil nach einem der vorhergehenden Ansprüche, **dadurch gekennzeichnet, dass**
- die Elektromagnet-Spulenanordnung (24a) und die Magnet-Ankeranordnung (24c) im Wesentlichen rechtwinkelig zueinander orientiert sind.

12. Brennstoff Einspritzventil nach einem der vorhergehenden Ansprüche, **dadurch gekennzeichnet, dass**
- die Magnet-Spulenanordnung (24a) und die Magnet-Ankeranordnung (24c) sich in radialer Richtung zur Mittelachse (M) zumindest teilweise überlappen.

13. Brennstoff-Einspritzventil nach einem der vorhergehenden Ansprüche, **dadurch gekennzeichnet, dass**
- die Magnet-Ankeranordnung (24c) als ein im Wesentlichen zylindrischer weichmagnetischer Scheibenkörper mit radial orientierten Unterbrechungen (36) gestaltet ist.

14. Brennstoff EinspNtzventil nach einem der vorhergehenden Ansprüche, **dadurch gekennzeichnet, dass**
- die Magnet-Ankeranordnung (24c) durch zwei oder mehr von einander räumlich getrennte streifenförmige Abschnitte. (25) gebildet ist.

15. Brennstoff-Einspritzventil nach einem der vorhergehenden Ansprüche, **dadurch gekennzeichnet, dass**
- die Magnet-Ankeranordnung (24c) und das Ventilglied (20a) miteinander verbunden sind und durch eine Federanordnung (40) in die Offen-Stellung oder die Geschlossen-Stellung vorgespannt sind und durch Bestromen der Magnet-Spulenanordnung (24a) in die Geschlossen-Stellung oder die Offen-Stellung bringbar sind.

16. Brennstoff-Einspritzventilanordnung nach einem der vorhergehenden Ansprüche, **dadurch gekennzeichnet, dass**
- das Brennstoff-Einspritzventil dazu eingerichtet und dimensioniert ist, in den Brennraum einer fremdgezündeten Brennkraftmaschine zu ragen.

17. Brennstoff Einspritzventil nach einem der Ansprüche 1 bis 14, **dadurch gekennzeichnet, dass**
- das Brennstoff-Einspritzventil dazu eingerichtet und dimensioniert ist, in den Brennraum einer selbstzündenden Brennkraftmaschine zu ragen.

## Claims

1. Fuel injection valve for fuel injection systems of combustion engines, in particular for direct injection of fuel into a combustion chamber of a combustion engine, comprising
- a fuel inlet (12) which is adapted to have fuel flow into the fuel injection valve;
- an electrically controllable actuation means (24) cooperating with a valve arrangement (20) in order to cause fuel in a directly or indirectly controlled manner to exit into the combustion chamber through a fuel outlet (18), with
- the actuation means (24) comprising a magnet coil arrangement (24a) to be supplied with current, an essentially soft magnetic magnet yoke arrangement (24b) cooperating with same, as well as an essentially soft magnetic magnet armature (24c) arrangement cooperating with same,
**characterized in that**
- the magnet yoke arrangement (24b) comprises several pole lands (25b) which
- are at least partially surrounded by electromagnet coil arrangements (24a', 24a") which are adapted to guide a reverse electrical current each at opposite flanks (25a', 25a") of the pole lands (25b);
- have an essentially polygonal shape, are arranged adjacent to one another under the formation of spaces for accommodating the electromagnet coil arrangements (24a', 24a"), and are arranged parallel to one another, and with
- at least two neighbouring pole lands (25b) being surrounded by at least one electromagnet coil arrangement (24a', 24a'') in meander fashion.

2. Fuel injection valve according to claim 1, **characterized in that**
- the pole lands (25b) have a pitch dimension which is 2 to 30 times, preferably 5 to 20 times, and particularly preferably approximately 10 times larger than an air gap formed between the magnet yoke arrangement (24b) and the magnet armature arrangement (24c) in a rest position of the actuation means (24).

3. Fuel injection valve according to one of claims 1 or 2, **characterized in that**
- one pole land (25b) each is at least partially surrounded by at least one electromagnet coil arrangement (24a', 24a").

4. Fuel injection valve according to one of claims 1 to 3, **characterized in that**
- the actuation means (24) comprises more than one assembly, formed by the magnet coil arrangement (24a), the magnet yoke arrangement (24b) and the magnet armature arrangement (24c), said assemblies acting collectively on the valve arrangement (20) either in the same sense or in opposite senses.

5. Fuel injection valve according to one of claims 1 to 4, **characterized in that**
- the actuation means (24) acts on a movable valve member (20a) of the valve arrangement (02) in order to move it relative to a stationary valve seat (20b) which cooperates with the valve member (20a) and is arranged downstream of the fuel inlet (12) between an open position and a closed position.

6. fuel injection valve according to one of the preceding claims, **characterized in that**
- the soft magnetic magnet yoke arrangement (24b) comprises at least two joined dish parts (24b', 24b") with recesses (26a, 26b) in which one electromagnet coil arrangement (24a', 24a'') each is accommodated, which terminates essentially flush with the respective face (27a, 27b) of one of the dish parts (24b', 24b"), the faces together defining a cavity (28) in which the magnet armature arrangement (24c) is accommodated so as to be movable along the centre longitudinal axis (M).

7. Fuel injection valve according to one of the preceding claims, **characterized in that**
- the electromagnet coil arrangement (24a', 24a") is formed at least on one side of the soft magnetic magnet armature arrangement (24c) by several electromagnet coil arrangements which terminate essentially flush with one of the faces (27a, 27b) of one of the dish halves (24b", 24b").

8. Fuel injection valve according to the preceding claim, **characterized in that**
- the individual coils have a thickness of approx. 20 to approx. 80% of the magnet yoke iron located between two coils.

9. Fuel injection valve according to one of the preceding claims, **characterized in that**
- the individual coils on one side of the soft magnetic magnet armature arrangement (24c) are adapted to be supplied with reverse current.

10. Fuel injection valve according to one of the preceding claims, **characterized in that**
- the yoke iron is formed by iron plates insulated against one another between the individual coils on one side of the soft magnetic magnet armature arrangement (24c).

11. Fuel injection valve according to one of the preceding claims, **characterized in that**
- the electromagnet coil arrangement (24a) and the magnet armature arrangement (24c) are oriented essentially at right angles relative to one another.

12. Fuel injection valve according to one of the preceding claims, **characterized in that**
- the magnet coil arrangement (24a) and the magnet armature arrangement (24c) overlap at least partially in a radial direction relative to the centre longitudinal axis (M).

13. Fuel injection valve according to one of the preceding claims, **characterized in that**
- the magnet armature arrangement (24c) is configured as an essentially cylindrical soft magnet disk body with radially oriented gaps (36).

14. Fuel injection valve according to one of the preceding claims, **characterized in that**
- the magnet armature arrangement (24c) is formed by two or more strip-shaped portions (25) that are spatially separated from each other.

15. Fuel injection valve according to one of the preceding claims, **characterized in that**
- the magnet armature arrangement (24c) and the valve member (20a) are connected with each other and are biased by a spring arrangement (40) into the open position or the closed position and are adapted to be brought into the closed position or the open position by supplying current to the magnet coil arrangement (24a).

16. Fuel injection valve according to one of the preceding claims, **characterized in that**
- the fuel injection valve is adapted and dimensioned to protrude into the combustion chamber of a combustion engine with externally supplied ignition.

17. Fuel injection valve according to one of claims 1 to 14, **characterized in that**
- the fuel injection valve is adapted and dimensioned to protrude into the combustion chamber of a combustion engine with self-ignition.

## Revendications

1. Soupape d'injection de carburant pour des systèmes d'injection de carburant pour moteurs à combustion interne, servant notamment à injecter du carburant directement dans un compartiment de combustion d'un moteur à combustion interne, comprenant
- une admission de carburant (12) conçue pour faire pénétrer le carburant dans la soupape d'injection de carburant,
- un dispositif d'actionnement (24) à commande électrique qui coopère avec un système de soupape (20) pour faire sortir le carburant par commande directe ou indirecte par une sortie de carburant (18) et l'injecter dans le compartiment de combustion,
-- ledit dispositif d'actionnement (24) présentant un dispositif de bobine magnétique (24a) à alimenter en courant électrique, un dispositif étrier magnétique (24b) à magnétisme sensiblement doux qui coopère avec le dispositif de bobine magnétique, et un dispositif à induit magnétique (24c) à magnétisme sensiblement doux,
**caractérisée en ce que**
- le dispositif étrier magnétique (24b) présente plusieurs segments polaires (25b), lesquels
sont au moins partiellement entourés par des dispositifs de bobine électromagnétique (24a', 24a") conçus pour faire circuler le long des côtés opposés (25a', 25a") des segments polaires (25b) un courant électrique dirigé à chaque fois en sens contraire,
-- se présentent sous une forme pour l'essentiel polygonale, sont disposés les uns à côté des autres de manière à former des espaces intermédiaires destinés au logement des dispositifs de bobine électromagnétique (24a', 24a") et sont montés parallèlement les uns par rapport aux autres,
-- au moins deux segments polaires (25b) voisins étant entourés par au moins un dispositif de bobine électromagnétique (24a', 24a") en forme de méandre.

2. Soupape d'injection de carburant selon la revendication 1, **caractérisée en ce que**
- les segments polaires (25b) présentent une cote de quadrillage qui est 2 à 30 fois, de préférence 5 à 20 fois, et de manière plus particulièrement préférée à peu près dix fois plus grande que l'entrefer formé entre le dispositif étrier magnétique (24b) et le dispositif à induit magnétique (24c) lorsque le dispositif d'actionnement (24) est au repos.

3. Soupape d'injection de carburant selon l'une des revendications 1 ou 2, **caractérisée en ce que**
- un segment polaire (25b) est à chaque fois entouré au moins partiellement par un dispositif de bobine électromagnétique (24a', 24a").

4. Soupape d'injection de carburant selon l'une des revendications 1 à 3, **caractérisée en ce que**
- le dispositif d'actionnement (24) présente plus d'un sous-ensemble constitué par le dispositif de bobine magnétique (24a), le dispositif étrier magnétique (24b) et le dispositif à induit magnétique (24c), ces sous-ensembles agissant conjointement dans le même sens ou en sens contraire sur le système de soupape (20).

5. Soupape d'injection de carburant selon l'une des revendications 1 à 4, **caractérisée en ce que**
- le dispositif d'actionnement (24) agit sur un obturateur mobile (20a) du système de soupape (20) pour faire se déplacer ledit obturateur entre une position ouverte et une position fermée par rapport à un siège de soupape (20b) fixe coopérant avec l'obturateur de soupape (20a) et disposé en aval de l'admission de carburant (12).

6. Soupape d'injection de carburant selon l'une des revendications précédentes,
**caractérisée en ce que**
- le dispositif étrier magnétique (24b) à magnétisme doux présente au moins deux parties de coque assemblées (24b', 24b") comportant des réservations (26a, 26b) dans chacune desquelles est logé un dispositif de bobine électromagnétique (24a', 24a") qui se termine pour l'essentiel en affleurement avec le côté frontal (27a, 27b) correspondant d'une des parties de la coque (24b', 24b"), les côtés frontaux (27a, 27b) délimitant ensemble une cavité dans laquelle le dispositif à induit magnétique (24c) est logé de manière mobile le long de l'axe médian longitudinal (M).

7. Soupape d'injection de carburant selon l'une des revendications précédentes,
**caractérisée en ce que**
- le dispositif de bobine électromagnétique (24a', 24a") est constitué sur au moins un côté du dispositif à induit magnétique (24c) à magnétisme doux par plusieurs dispositifs à bobine électromagnétique qui se terminent pour l'essentiel en affleurement avec un des côtés frontaux (27a, 27b) de l'une des moitiés de coque (24b', 24b").

8. Soupape d'injection de carburant selon l'une des revendications précédentes,
**caractérisée en ce que**
- les bobines ont chacune une épaisseur comprise entre environ 20 et environ 80 % du fer de l'étrier magnétique logé entre deux bobines.

9. Soupape d'injection de carburant selon l'une des revendications précédentes,
**caractérisée en ce que**
- les bobines sont chacune disposées sur un côté du dispositif à induit magnétique (24c) de manière à être alimentées par un courant en sens contraire.

10. Soupape d'injection de carburant selon l'une des revendications précédentes,
**caractérisée en ce que**
- le fer de l'étrier logé entre les bobines disposées sur un côté du dispositif à induit magnétique (24c) est constitué par des tôles de fer isolées les unes des autres.

11. Soupape d'injection de carburant selon l'une des revendications précédentes,
**caractérisée en ce que**
- le dispositif de bobine électromagnétique (24a) et le dispositif à induit magnétique (24c) sont orientés perpendiculairement l'un par rapport à l'autre.

12. Soupape d'injection de carburant selon l'une des revendications précédentes,
**caractérisée en ce que**
- le dispositif de bobine électromagnétique (24a) et le dispositif à induit magnétique (24c) se chevauchent au moins partiellement dans le sens radial par rapport à l'axe médian (M).

13. Soupape d'injection de carburant selon l'une des revendications précédentes,
**caractérisée en ce que**
- le dispositif à induit magnétique (24c) est conçu sous forme d'un corps discoïde à magnétisme doux qui est pour l'essentiel cylindrique et muni d'interruptions (36) orientées radialement.

14. Soupape d'injection de carburant selon l'une des revendications précédentes,
**caractérisée en ce que**
- le dispositif à induit magnétique (24c) est formé par deux segments (25) ou plus qui sont en forme de bandes et séparés dans l'espace les uns des autres.

15. Soupape d'injection de carburant selon l'une des revendications précédentes,
**caractérisée en ce que**
- le dispositif à induit magnétique (24c) et l'obturateur de soupape (20a) sont reliés l'un à l'autre et précontraints par un ensemble ressort (40) dans la position ouverte ou dans la position fermée, et peuvent être amenés dans la position ouverte ou dans la position fermée par alimentation en courant du dispositif de bobine magnétique (24a).

16. Système de soupape d'injection de carburant selon l'une des revendications précédentes, **caractérisée en ce que**
- la soupape d'injection de carburant est conçue et dimensionnée pour faire saillie dans le compartiment de combustion d'un moteur à combustion à allumage commandé.

17. Soupape d'injection de carburant selon l'une des revendications 1 à 14, **caractérisée en ce que**
- la soupape d'injection de carburant est conçue et dimensionnée pour faire saillie dans le compartiment de combustion d'un moteur à combustion à allumage automatique.
